# EUROPÄISCHE PATENTANMELDUNG

(11) **EP 4 715 160 A1**
(43) Veröffentlichungstag der Anmeldung: **25.03.2026**
(21) Anmeldenummer: 25199265.7
(22) Anmeldetag: 01.09.2025
(51) Int. Cl.: E06B 9/386

(54) **LAMELLE EINER BESCHATTUNGSEINRICHTUNG, BESCHATTUNGSEINRICHTUNG SOWIE VERFAHREN ZUM BEFESTIGEN EINES PHOTOVOLTAIKMODULS AN EINEM GRUNDKÖRPER EINER LAMELLE**

(30) Priorität: 19.09.2024 DE 102024126906
(71) Anmelder: REFLEXA-WERKE Albrecht GmbH, 89364 Rettenbach (DE)
(72) Erfinder: Albrecht, Miriam, 89312 Günzburg (DE); Anich, Ronald, 89312 Günzburg (DE); Scholz, Alexander, 86381 Krumbach (DE); Bomblies-Heudorfer, Reiner, 89567 Sontheim (DE)
(74) Vertreter: Dr. Binder & Binder GbR

(57) **Zusammenfassung**

Die Erfindung betrifft eine Lamelle (1) einer Beschattungseinrichtung, zumindest aufweisend einen Grundkörper (3), an dessen mindestens einer Längskante zumindest teilweise ein in Richtung einer Oberseite des Grundkörpers (3) zeigender Halteschenkel (4) ausgebildet ist, mindestens ein auf der Oberseite des Grundkörpers (3) angeordnetes Photovoltaikmodul (2) zur Stromerzeugung. Die Erfindung betrifft zudem eine Beschattungseinrichtung, insbesondere ein Raffstore oder eine Jalousie, mit einer Vielzahl von Lamellen (1). Schließlich betrifft die Erfindung auch ein Verfahren zum Befestigen eines Photovoltaikmoduls (2) an einem Grundkörper (3) einer Lamelle (1).

## Beschreibung

Die Erfindung betrifft eine Lamelle einer Beschattungseinrichtung, zumindest aufweisend einen Grundkörper, an dessen mindestens einer Längskante zumindest teilweise ein in Richtung einer Oberseite des Grundkörpers zeigender Halteschenkel ausgebildet ist, und mindestens ein auf der Oberseite des Grundkörpers angeordnetes Photovoltaikmodul zur Stromerzeugung, wobei das mindestens eine Photovoltaikmodul unter dem mindestens einen Halteschenkel des Grundkörpers eingeklemmt ist, und das mindestens eine Photovoltaikmodul flächig auf der Oberseite des Grundkörpers aufliegt.

Weiter betrifft die Erfindung eine Beschattungseinrichtung sowie ein Verfahren zum Befestigen eines Photovoltaikmoduls an einem Grundkörper einer Lamelle.

Aus dem Stand der Technik sind verschiedene Möglichkeiten zum Befestigen von Photovoltaikmodulen auf den Lamellen einer Beschattungseinrichtung bekannt. Beispielsweise können die Photovoltaikmodule mittels verschiedener separater Befestigungsmittel, die über die Längskanten des Grundkörpers oder quer zur Längsrichtung des Grundkörpers aufgesetzt werden, angeklemmt werden. Es ist dabei optional möglich, die Photovoltaikmodule auf den Grundkörper aufzukleben oder die Befestigungsmittel zusätzlich mittels Kleber an der Lamelle zu befestigen.

Je nach Ausführung der herkömmlichen Befestigungsmittel, werden entweder die Befestigungsmittel in Längs- oder Querrichtung auf die Lamelle mit den Photovoltaikmodulen auf geschoben oder es werden die Photovoltaikmodule in Längsrichtung unter die bereits an den Lamellen angebrachten Befestigungsmittel geschoben. Dieses Einschieben der Bauteile ist aufwändig und kann beispielsweise bei den Photovoltaikmodulen zu Knicken und Materialbeschädigungen führen.

Die Längskanten des Grundkörpers können bei den herkömmlichen Photovoltaiklamellen auch gebördelt sein, wobei die Bördelung zur Unterseite der Lamelle zeigt.

Alternativ ist es aus der Druckschrift EP 3938612 B1 bekannt, die Photovoltaikmodule unter die gebördelten Längskanten der Lamelle einzuklemmen, wobei die Lamelle hier nach unten gewölbt ist und die Bördelung nach oben zeigt. Die Lamellen sind C-förmig mit gekrümmten Rändern. Dabei ist das Photovoltaikmodul flach über die konkav nach unten gewölbte Lamelle gespannt. Die Lamelle und das Photovoltaikmodul liegen folglich nicht aneinander an beziehungsweise sind beabstandet und bilden gemeinsam eine Art Halbmondform aus. Dadurch ist es notwendig, die Photovoltaikmodule durch zusätzliche Schichten zu versteifen und zu stabilisieren, um die fehlende Unterstützung beziehungsweise Auflage der Photovoltaikmodule durch den Lamellengrundkörper auszugleichen.

Die Druckschrift DE 10 2008 014 561 A1 beschreibt eine gattungsgemäße Lamelle einer Beschattungseinrichtung mit einem Grundkörper mit Halteschenkeln auf beiden Längsseiten, unter denen ein Photovoltaikmodul eingeklemmt ist. Die Halteschenkel weisen jedoch spitze Kontaktelemente auf, die zur Kontaktierung des Photovoltaikelementes an dieses angepresst werden, woraus sich ein großes Beschädigungsrisiko ergibt.

Als weiteren Stand der Technik wird noch auf die Druckschrift FR 2 680 424 A1 verwiesen.

Es ist daher Aufgabe der Erfindung, eine verbesserte und vereinfachte Befestigung von Photovoltaikmodulen auf den Lamellen einer Beschattungseinrichtung sowie eine Beschattungseinrichtung und ein Verfahren zum Befestigen von Photovoltaikmodulen an einer Lamelle zu schaffen.

Diese Aufgabe wird durch die Merkmale der unabhängigen Patentansprüche gelöst. Vorteilhafte Weiterbildungen der Erfindung sind Gegenstand untergeordneter Ansprüche.

Die Erfinder haben erkannt, dass die Befestigungsvariante der Druckschrift EP 3938612 B1 dadurch verbessert werden kann, dass die Photovoltaikmodule auf dem Lamellengrundkörper aufliegen und dadurch stabilisiert werden. Die Bördelungen der Längskanten zeigen ebenfalls nach oben beziehungsweise zur Oberseite des Grundkörpers. Die Randbereiche der Photovoltaikmodule können unter die gebördelten Längskanten des Grundkörpers eingeklemmt werden. Dies ist sowohl bei flachen als auch bei gebogenen Lamellengrundkörpern möglich. Weitere Befestigungsmittel oder zusätzliche Mittel zum Versteifen und Stabilisieren der Photovoltaikmodule sind nicht notwendig.

Zusätzlich haben die Erfinder erkannt, dass es möglich ist, den Grundkörper einer Lamelle derart zu gestalten, dass dieser an ein oder mehr Stellen in Längsrichtung aufgeklappt werden kann, sodass die Photovoltaikmodule einfach seitlich unter die Längskanten zur Befestigung eingeschoben werden kann. Anschließend kann der Grundkörper wieder zu geklappt werden. Dadurch ist es nicht notwendig, die Photovoltaikmodule in Längsrichtung über den Grundkörper und unter die Längskanten zu schieben. Das Beschädigungsrisiko der Photovoltaikmodule beim Befestigen wird folglich stark reduziert.

Demgemäß schlagen die Erfinder vor, eine Lamelle einer Beschattungseinrichtung, insbesondere eines Raffstores oder einer Jalousie, zumindest aufweisend einen Grundkörper, an dessen mindestens einer Längskante zumindest teilweise ein in Richtung einer Oberseite des Grundkörpers zeigender Halteschenkel ausgebildet ist, und mindestens ein auf der Oberseite des Grundkörpers angeordnetes Photovoltaikmodul zur Stromerzeugung, wobei das mindestens eine Photovoltaikmodul unter dem mindestens einen Halteschenkel des Grundkörpers eingeklemmt ist, und das mindestens eine Photovoltaikmodul flächig auf der Oberseite des Grundkörpers aufliegt, dahingehend zu verbessern, dass der Grundkörper mindestens ein scharnierartiges Element aufweist, sodass der Grundkörper entlang einer Längsachse aufklappbar ist, um ein vereinfachtes Einbringen und Befestigen des mindestens einen Photovoltaikmoduls unter den mindestens einen Halteschenkel zu ermöglichen, wobei das mindestens eine scharnierartige Element im Bereich mindestens einen Halteschenkels ausgebildet ist, der mindestens eine Halteschenkel zumindest teilweise als elastischer Bereich ausgebildet ist, und das mindestens eine scharnierartige Element als Materialverdünnung oder Materialschwächung ausgebildet ist.

Erfindungsgemäß ist an einer oder an beiden Längskanten des Grundkörpers mindestens ein Halteschenkel ausgebildet. Bevorzugt sind Halteschenkel an beiden Längskanten ausgebildet. Die Halteschenkel können entweder durchgehend ausgebildet sein, das heißt ein Halteschenkel erstreckt sich über nahezu die gesamte Länge des Grundkörpers. Oder die Halteschenkel erstrecken sich nur über Teilbereiche einer Längskante beziehungsweise ein Halteschenkel weist Unterbrechungen auf.

Im Unterschied zu der aus der Druckschrift EP 3938612 B1 bekannten Befestigungsvariante liegen der Grundkörper und die Photovoltaikmodule flächig aneinander an. Die Photovoltaikmodule werden dabei ausschließlich vom Grundkörper gestützt und stabilisiert. Zur Befestigung sind die Randbereiche der Photovoltaikmodule unter den Halteschenkeln an den Längskanten eingeklemmt.

Bei der Beschattungseinrichtung und den Lamellen handelt es sich im Übrigen um herkömmlich bekannte Ausführungsformen.

Die Lamellen weisen einen länglichen Grundkörper mit zwei gegenüberliegenden Längskanten und zwei Führungsbolzen an den kurzen Enden des Grundkörpers auf, die in seitlichen Führungsschienen angeordnet und auf- und abfahrbar sind. Der Grundkörper kann sowohl flach als auch gebogen beziehungsweise gekrümmt ausgeführt sein, wobei unterschiedliche Radien möglich sind. Die Krümmung zeigt stets nach oben, das heißt bei einer gewölbten beziehungsweise gebogenen Lamelle ist die Oberseite des Grundkörpers konvex nach oben gewölbt.

Vorteilhafterweise ist der mindestens eine Halteschenkel als umgeformte Längskante des Grundkörpers ausgebildet. Diese Umformung kann beispielsweise mittels Bördeln, Biegen, Falzen, Falten, Kanten, Einrollen oder dergleichen erzeugt werden.

Es ist zudem vorteilhaft, vor allem gegenüber den aus dem Stand der Technik bekannten Befestigungsmöglichkeiten der Photovoltaikmodule, dass keine weiteren Befestigungsmittel ausgebildet sind und auch nicht notwendig sind, um das mindestens eine Photovoltaikmodul auf dem Grundkörper zu befestigen. Es ist weder notwendig, das Photovoltaikmodul auf dem Grundkörper oder eventuelle Klemmmittel an dem Grundkörper oder an den Photovoltaikmodulen anzukleben, noch sind sonstige separate Klemmmittel notwendig zur Befestigung der Photovoltaikmodule.

Zusätzlich schlagen die Erfinder vor, die Lamelle einer Beschattungseinrichtung dahingehend zu verbessern, dass der Grundkörper mindestens ein scharnierartiges Element aufweist, sodass der Grundkörper in Längsrichtung aufklappbar ist, um ein vereinfachtes Einbringen und Befestigen des mindestens einen Photovoltaikmoduls unter dem mindestens einen Halteschenkel zu ermöglichen.

Der Grundkörper weist erfindungsgemäß mindestens ein scharnierartiges Element auf. Günstigerweise ist lediglich ein scharnierartiges Element ausgebildet und auch ausreichend für eine einfache Montage der Photovoltaikmodule an dem Grundkörper. Alternativ sind jedoch auch Ausführungsformen mit mehr als einem scharnierartigen Element machbar.

Mittels des scharnierartigen Elementes, kurz als Scharnier bezeichnet, kann der Grundkörper entlang einer Längsachse oder zumindest parallel zur Längsachse aufgeklappt werden. Das Aufklappen erfolgt dabei vorzugsweise in Richtung der Unterseite. Im Sinne dieser Erfindung stellt das Scharnier eine Linie parallel zur Längsachse des Grundkörpers mit einer verringerten Stabilität des Grundkörpers dar, sozusagen eine Sollknickstelle. Der Grundkörper kann entlang dieser Linie zur Befestigung der Photovoltaikmodule in Längsrichtung aufgeklappt werden.

Vorteilhafterweise ist es durch das Aufklappen des Grundkörpers nicht notwendig, die Photovoltaikmodule in Längsrichtung unter den oder die Halteschenkel einzuschieben wie im Stand der Technik, sondern die Photovoltaikmodule werden einfach seitlich zumindest an einer Längskante in den aufgeklappten Grundkörper eingesetzt und anschließend kann der Grundkörper wieder zugeklappt werden.

Bei einer bevorzugten Ausführungsform mit nur einem Scharnier wird bei aufgeklapptem Grundkörper zunächst das Photovoltaikmodul unter einen Halteschenkel an einer Längskante quer zur Längsachse des Grundkörpers eingeschoben, anschließend der Grundkörper wieder zugeklappt, wobei sich der andere Halteschenkel an der anderen Längskante über das Photovoltaikmodul schiebt und dieses damit befestigt.

Erfindungsgemäß ist das mindestens eine scharnierartige Element im Bereich mindestens einen Halteschenkels ausgebildet. Bevorzugt ist lediglich ein Scharnier an einer Längskante ausgebildet, da sich dies sonst nachteilhaft auf die Stabilität des Grundkörpers auswirkt und ein Scharnier für eine einfache Befestigung ausreicht. In dieser Ausführungsform klappt bevorzugt ein Halteschenkel mittels des Scharniers nach außen weg, sodass das Photovoltaikmodul eingelegt werden kann.

Eine alternative, nicht-erfindungsgemäße Ausführungsform sieht vor, dass das mindestens eine scharnierartige Element in einem mittleren Bereich des Grundkörpers ausgebildet ist. Beim Aufklappen werden entlang des Scharnieres die Seiten des Grundkörpers nach unten geklappt. Auf der Oberseite des Grundkörpers entsteht dadurch ausreichend Platz, um die Photovoltaikmodule einzusetzen.

Erfindungsgemäß ist das mindestens eine scharnierartige Element als elastischer Bereich ausgebildet. Der elastische Bereich erstreckt sich sinnvollerweise parallel zur Längsachse des Grundkörpers, vorzugsweise im Bereich mindestens einen Halteschenkels. Vorteilhafterweise ist dabei der mindestens eine Halteschenkel zumindest teilweise als elastischer Bereich ausgebildet. Als elastisches Material wird bevorzugt eine Art Gummi eingesetzt, welcher über eine gewissen Rückstellkraft verfügt. Zum Aufklappen und auch zum Aufhalten des elastischen Scharniers ist entsprechend ein Kraftaufwand notwendig. Das Zuklappen erfolgt vorteilhafterweise aufgrund der Rückstell-/Federkraft des Materials ohne weiteren Kraftaufwand.

Entweder kann der gesamte Halteschenkel aus einem elastischen Material ausgeführt sein oder nur teilweise, das heißt zum Beispiel nur entlang einer in Längsrichtung verlaufenden Linie. Im Übrigen ist der Grundkörper der Lamelle vorteilhafterweise aus einem stabilen Kunststoff gefertigt.

Weiterhin erfindungsgemäß ist das mindestens eine scharnierartige Element als Materialverdünnung oder Materialschwächung ausgebildet. Ein verdünntes beziehungsweise geschwächtes Material sorgt ebenfalls für eine Linie mit verringerten Stabilität im Grundkörper, sodass dieser hier vereinfacht aufgeklappt werden kann.

Eine alternative, nicht-erfindungsgemäße Ausführungsform sieht vor, dass das mindestens eine scharnierartige Element als beschlagartiges, drehbares Scharnier, kurz Beschlag genannt, ausgebildet ist. Dies ist zwar eine aufwändigere, jedoch dennoch mögliche Ausführungsform. Der Beschlag kann entweder als teilbarer oder als nicht-teilbarer Beschlag ausgebildet sein. Bei einer Ausführung als teilbarer Beschlag kann der Grundkörper in zwei Längshälften geteilt werden.

Für eine einfache Befestigung der Photovoltaikmodule mittels eines teilbaren Beschlages kann der Grundkörper aufgeklappt und dabei geteilt werden, anschließend können die Längshälften seitlich über die Photovoltaikmodule geschoben werden, sodass deren Randbereiche unter den Halteschenkeln sitzen, und dann können die Längshälften des Grundkörpers am Beschlag wieder zusammengefügt werden.

Zum Beispiel ist es möglich, das mindestens eine scharnierartige Element als Falz, Fuge, Nut und/oder Fase auszubilden.

Die Erfindung betrifft zudem eine Beschattungseinrichtung, insbesondere ein Raffstore oder eine Jalousie, mit einer Vielzahl von Lamellen, wobei die Lamellen wie voranstehend beschrieben ausgebildet sind. Die übrigen Bauteile und Komponenten der Beschattungseinrichtung entsprechen den bekannten Jalousien beziehungsweise Raffstoren.

Schließlich betrifft die Erfindung auch ein Verfahren zum Befestigen eines Photovoltaikmoduls an einem Grundkörper einer erfindungsgemäßen, voranstehend beschriebenen Lamelle, umfassend zumindest die folgenden Schritte:
- Aufklappen des Grundkörpers,
- seitliches Einschieben des Photovoltaikmoduls in einen Halteschenkel,
- Auflegen des Photovoltaikmoduls auf den Grundkörper, und
- Zuklappen des Grundkörpers und dabei Einschieben des Photovoltaikmoduls in den anderen Halteschenkel.

Erfindungsgemäß wird zunächst der Grundkörper an ein oder zwei Stellen aufgeklappt. Günstigerweise ist es ausreichend, wenn der Grundkörper an nur einer Stelle, beispielsweise an nur einem Halteschenkel beziehungsweise an nur einer Längskante, aufgeklappt wird. Dann kann das Photovoltaikmodul einfach unter einen Halteschenkel eingeschoben und zumindest teilweise auf dem Grundkörper abgelegt werden. Das seitliche Einschieben der Photovoltaikmodule erfolgt dabei günstigerweise quer zur Längsachse des Grundkörpers. Dies reduziert die Gefahr von Beschädigungen der Photovoltaikmodule. Anschließend wird der Grundkörper wieder zugeklappt und das Photovoltaikmodul wird in den anderen Halteschenkel eingeschoben.

Im Folgenden wird die Erfindung anhand der bevorzugten Ausführungsbeispiele mit Hilfe der Figuren näher beschrieben, wobei nur die zum Verständnis der Erfindung notwendigen Merkmale dargestellt sind.

Es zeigen im Einzelnen:
- FIG 1:: eine Querschnittsansicht einer Ausführungsform einer Lamelle mit einem Photovoltaikmodul und einem vergrößerten Detail A,
- FIG 2:: eine Querschnittsansicht einer alternativen Ausführungsform einer Lamelle mit einem Photovoltaikmodul und einem vergrößerten Detail B,
- FIG 3: eine Querschnittsansicht einer weiteren alternativen Ausführungsform einer Lamelle mit einem Photovoltaikmodul und einem vergrößerten Detail C,
- FIG 4:: eine Perspektivansicht der Lamelle gemäß der Figur 2,
- FIG 5:: ein erster Verfahrensschritt zur Befestigung des Photovoltaikmodul an der Lamelle gemäß Figur 4,
- FIG 6:: ein zweiter Verfahrensschritt zur Befestigung des Photovoltaikmodul an der Lamelle gemäß Figur 4, und
- FIG 7:: ein weiterer Verfahrensschritt zur Befestigung des Photovoltaikmodul an der Lamelle gemäß Figur 4.

In den Figuren 1 bis 3 sind jeweils Querschnittsansichten von alternativen Ausführungsformen einer Lamelle 1 mit einem Photovoltaikmodul 2 und jeweils einem vergrößerten Detail A, B beziehungsweise C gezeigt. Das Photovoltaikmodul 2 liegt flächig auf dem Grundkörper 3 auf und wird durch diesen abgestützt und stabilisiert. Erfindungsgemäß ist das Photovoltaikmodul 2 unter den Längskanten des Grundkörpers 3 eingeklemmt. Die gezeigten Ausführungsformen unterscheiden sich in der Form des Grundkörpers 3 sowie in der Art der umgeformten Längskanten. Bei keiner der gezeigten Ausführungsform sind separate, zusätzliche Befestigungsmittel notwendig, um die Photovoltaikmodule 2 auf der Lamelle 1 zu fixieren.

Die **Figur 1** zeigt eine Lamelle 1 mit einem flachen Grundkörper 3 ohne Wölbung. Die Längskanten sind zu ebenfalls flachen Halteschenkeln 4 abgekantet beziehungsweise gefaltet und liegen auf der Oberseite des Grundkörpers 3 flach auf den Randbereichen des Photovoltaikmoduls 2 auf, siehe auch vergrößertes Detail A.

Die **Figur 2** zeigt eine Lamelle 1 mit einem gewölbten Grundkörper 3, wobei die Wölbung zur Oberseite zeigt. Mit anderen Worten ist die Oberseite des Grundkörpers 3 konvex gewölbt. Die Längskanten sind zu nahezu flachen Halteschenkeln 4 abgekantet beziehungsweise gefaltet und liegen an der gewölbten Oberseite des Grundkörpers 3 auf den Randbereichen des Photovoltaikmoduls 2 auf, siehe auch vergrößertes Detail B.

Die **Figur 3** zeigt ebenfalls eine Lamelle 1 mit einem konvex nach oben gewölbten Grundkörper 3. Die Längskanten sind zur Oberseite hin gebördelt, wodurch gekrümmte oder eingerollte Halteschenkel 4 ausgeführt sind. Die Halteschenkel 4 liegen stellenweise auf den Randbereichen des Photovoltaikmoduls 2 auf und klemmen dieses fest, siehe auch vergrößertes Detail C.

In der **Figur 4** ist noch eine Perspektivansicht der Lamelle 1 gemäß der in der Figur 2 gezeigten Ausführungsform gezeigt. Die Halteschenkel 4 sind an beiden Längskanten durchgehend ausgebildet und ragen über die Randbereiche des Photovoltaikmoduls 2 und klemmen dieses ein.

Um eine vereinfachte und sichere Montage des Photovoltaikmoduls 2 auf der Lamelle 2 zu gewährleisten, weist der Grundkörper 3 ein scharnierartiges Element auf. Gemäß der hier gezeigten beispielhaften Ausführungsform ist das scharnierartige Element als elastischer Bereich 5 ausgebildet, welcher sich an einem Halteschenkel 4 über dessen gesamte Länge erstreckt. Der elastische Bereich 5 besteht hier aus einem gummiartigen, elastischen Material in dem ansonsten aus einem relativen festen und verbiegesteifen Kunststoff gefertigten Grundkörper 3. Der elastische Bereich 5 ermöglicht ein Aufklappen des Grundkörpers 3 beziehungsweise ein Auf-/Wegklappen des Halteschenkels 4 nach oben und außen, siehe **Figur 5****.** Das Auf-/Wegklappen kann beispielsweise händisch erfolgen. Ein Mittel zum Auf-/Wegklappen sowie Festhalten des geklappten Halteschenkels 4 ist zur besseren Übersicht nicht gezeigt.

Sobald der Halteschenkel 4 aufgeklappt ist, kann das Photovoltaikmodul 2 zunächst seitlich in den anderen, nicht aufgeklappten Halteschenkel 4 eingeschoben werden, siehe **Figur 6****.**

Anschließend kann der aufgeklappte Halteschenkel 4 losgelassen beziehungsweise zugeklappt werden. Dies erfolgt ohne Krafteinwirkung aufgrund der Feder- beziehungsweise Rückstellkraft des elastischen Materials. Beim Zuklappen schiebt sich der Halteschenkel 4 über das Photovoltaikmodul 2. Das Photovoltaikmodul 2 ist dann an den Randbereichen unter den gegenüberliegenden Halteschenkeln 4 eingeklemmt und fixiert.

Obwohl die Erfindung im Detail durch das bevorzugte Ausführungsbeispiel näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen. Insbesondere beschränkt sich die Erfindung nicht auf die angegebenen Merkmalskombinationen, sondern es können auch für den Fachmann offensichtlich ausführbare andere Kombinationen und Teilkombinationen aus den offenbarten Merkmalen gebildet werden. Es sind somit auch Ausführungen als von der Erfindung umfasst und offenbart anzusehen, die in den Figuren nicht explizit gezeigt oder erläutert sind, jedoch durch separierte Merkmalskombinationen aus den erläuterten Ausführungen hervorgehen und erzeugbar sind. Ebenso liegt es auch im Rahmen der Erfindung, eine mechanische Umkehr der Funktionen der einzelnen mechanischen Elemente der Erfindung zu bewirken.

Nachfolgend werden besonders günstige Variationen erfindungsgemäßer Ausführungsbeispiele der voranstehend ausgeführten Erfindung beschrieben:
I. Lamelle (1) einer Beschattungseinrichtung, insbesondere eines Raffstores oder einer Jalousie, zumindest aufweisend:
   i. einen Grundkörper (3), an dessen mindestens einer Längskante zumindest teilweise ein in Richtung einer Oberseite des Grundkörpers (3) zeigender Halteschenkel (4) ausgebildet ist, und
   ii. mindestens ein auf der Oberseite des Grundkörpers (3) angeordnetes Photovoltaikmodul (2) zur Stromerzeugung, wobei
   iii. das mindestens eine Photovoltaikmodul (2) unter dem mindestens einen Halteschenkel (4) des Grundkörpers (3) eingeklemmt ist, und
   iv. das mindestens eine Photovoltaikmodul (2) flächig auf der Oberseite des Grundkörpers (3) aufliegt.
II. Lamelle (1) gemäß dem voranstehenden Ausführungsbeispiel I, dadurch gekennzeichnet, dass der mindestens eine Halteschenkel (4) als umgeformte Längskante des Grundkörpers (3) ausgebildet ist.
III. Lamelle (1) gemäß einem der voranstehenden Ausführungsbeispiele I bis II, dadurch gekennzeichnet, dass die Längskante mittels Bördeln, Biegen, Falzen, Falten, Kanten, Einrollen oder dergleichen umgeformt ist.
IV. Lamelle (1) gemäß einem der voranstehenden Ausführungsbeispiele I bis III, dadurch gekennzeichnet, dass der Grundkörper (3) mindestens ein scharnierartiges Element aufweist, sodass der Grundkörper (3) in Längsrichtung aufklappbar ist, um ein vereinfachtes Einbringen und Befestigen des mindestens einen Photovoltaikmoduls (2) unter den mindestens einen Halteschenkel (4) zu ermöglichen.
V. Lamelle (1) gemäß dem voranstehenden Ausführungsbeispiel IV, dadurch gekennzeichnet, dass das mindestens eine scharnierartige Element im Bereich mindestens einen Halteschenkels (4) ausgebildet ist.
VI. Lamelle (1) gemäß einem der voranstehenden Ausführungsbeispiele IV bis V, dadurch gekennzeichnet, dass das mindestens eine scharnierartige Element in einem mittleren Bereich des Grundkörpers (3) ausgebildet ist.
VII. Lamelle (1) gemäß einem der voranstehenden Ausführungsbeispiele IV bis XI, dadurch gekennzeichnet, dass das mindestens eine scharnierartige Element als elastischer Bereich (5) ausgebildet ist.
VIII. Lamelle (1) gemäß dem voranstehenden Ausführungsbeispiel VII, dadurch gekennzeichnet, dass der mindestens eine Halteschenkel (4) zumindest teilweise als elastischer Bereich (5) ausgebildet ist.
IX. Lamelle (1) gemäß einem der voranstehenden Ausführungsbeispiele IV bis VIII, dadurch gekennzeichnet, dass das mindestens eine scharnierartige Element als Materialverdünnung oder Materialschwächung ausgebildet ist.
X. Lamelle (1) gemäß einem der voranstehenden Ausführungsbeispiele IV bis IX, dadurch gekennzeichnet, dass das mindestens eine scharnierartige Element als beschlagartiges, drehbares Gelenk ausgebildet ist.
XI. Lamelle (1) gemäß einem der voranstehenden Ausführungsbeispiele IV bis X, dadurch gekennzeichnet, dass das mindestens eine scharnierartige Element als Falz, Fuge, Nut und/oder Fase ausgebildet ist.
XII. Beschattungseinrichtung, insbesondere ein Raffstore oder eine Jalousie, mit einer Vielzahl von Lamellen (1), dadurch gekennzeichnet, dass die Lamellen (1) gemäß einem der voranstehenden Ausführungsbeispiele I bis XI ausgebildet sind.
XIII. Verfahren zum Befestigen eines Photovoltaikmoduls (2) an einem Grundkörper (3) einer Lamelle (1) gemäß einem der voranstehenden Ausführungsbeispiele IV bis IX, umfassend zumindest die folgenden Schritte: Aufklappen des Grundkörpers (3),
   seitliches Einschieben des Photovoltaikmoduls (2) in einen Halteschenkel (4),
   Auflegen des Photovoltaikmoduls (2) auf den Grundkörper (3), und
   Zuklappen des Grundkörpers (3) und dabei Einschieben des Photovoltaikmoduls (2) in den anderen Halteschenkel (4).

### Bezugszeichenliste

- 1: Lamelle
- 2: Photovoltaikmodul
- 3: Grundkörper
- 4: Halteschenkel
- 5: elastischer Bereich

- A, B, C: Detail

## Patentansprüche

1. Lamelle (1) einer Beschattungseinrichtung, insbesondere eines Raffstores oder einer Jalousie, zumindest aufweisend:
1.1. einen Grundkörper (3), an dessen mindestens einer Längskante zumindest teilweise ein in Richtung einer Oberseite des Grundkörpers (3) zeigender Halteschenkel (4) ausgebildet ist, und
1.2. mindestens ein auf der Oberseite des Grundkörpers (3) angeordnetes Photovoltaikmodul (2) zur Stromerzeugung, wobei
1.3. das mindestens eine Photovoltaikmodul (2) unter dem mindestens einen Halteschenkel (4) des Grundkörpers (3) eingeklemmt ist, und
1.4. das mindestens eine Photovoltaikmodul (2) flächig auf der Oberseite des Grundkörpers (3) aufliegt, **dadurch gekennzeichnet, dass**
1.5. der Grundkörper (3) mindestens ein scharnierartiges Element aufweist, sodass der Grundkörper (3) entlang einer Längsachse aufklappbar ist, um ein vereinfachtes Einbringen und Befestigen des mindestens einen Photovoltaikmoduls (2) unter den mindestens einen Halteschenkel (4) zu ermöglichen, wobei
1.6. das mindestens eine scharnierartige Element im Bereich mindestens einen Halteschenkels (4) ausgebildet ist,
1.7. der mindestens eine Halteschenkel (4) zumindest teilweise als elastischer Bereich (5) ausgebildet ist, und
1.8. das mindestens eine scharnierartige Element als Materialverdünnung oder Materialschwächung ausgebildet ist.

2. Lamelle (1) gemäß dem voranstehenden Patentanspruch 1, **dadurch gekennzeichnet, dass** der mindestens eine Halteschenkel (4) als umgeformte Längskante des Grundkörpers (3) ausgebildet ist.

3. Lamelle (1) gemäß einem der voranstehenden Patentansprüche 1 bis 2, **dadurch gekennzeichnet, dass** die Längskante mittels Bördeln, Biegen, Falzen, Falten, Kanten, Einrollen oder dergleichen umgeformt ist.

4. Beschattungseinrichtung, insbesondere ein Raffstore oder eine Jalousie, mit einer Vielzahl von Lamellen (1), **dadurch gekennzeichnet, dass** die Lamellen (1) gemäß einem der voranstehenden Patentansprüche 1 bis 3 ausgebildet sind.

5. Verfahren zum Befestigen eines Photovoltaikmoduls (2) an einem Grundkörper (3) einer Lamelle (1) gemäß einem der voranstehenden Patentansprüche 1 bis 3, umfassend zumindest die folgenden Schritte:
Aufklappen des Grundkörpers (3),
seitliches Einschieben des Photovoltaikmoduls (2) in einen Halteschenkel (4),
Auflegen des Photovoltaikmoduls (2) auf den Grundkörper (3), und
Zuklappen des Grundkörpers (3) und dabei Einschieben des Photovoltaikmoduls (2) in den anderen Halteschenkel (4).
